# FASCICULE DE BREVET EUROPEEN

(11) **EP 2 683 885 B1**
(45) Date de publication et mention de la délivrance du brevet: **31.08.2016**
(21) Numéro de dépôt: 12712308.1
(22) Date de dépôt: 01.03.2012
(51) Int. Cl.: E04B 2/74, E04B 2/76, E04C 3/04, E04C 3/06, E04C 3/28, E04B 2/78

(54) **PROFILE UNIVERSEL**
UNIVERSELLES PROFILELEMENT
UNIVERSAL PROFILE MEMBER

(30) Priorité: 07.03.2011 FR 1100673
(43) Date de publication de la demande: 15.01.2014
(73) Titulaire: Saint-Gobain Placo, 92150 Suresnes (FR)
(72) Inventeur: BENKEMOUN, Yves, F-92150 Suresnes (FR); HAMELIN, Yves, F-91000 Evry (FR)
(74) Mandataire: Santarelli
(86) Numéro de dépôt international: PCT/FR2012/050432
(87) Numéro de publication internationale: WO 2012/120223

(56) Documents cités:
- EP-A1- 0 348 268
- AU-A1- 2004 203 463
- DE-A1- 2 331 432
- GB-A- 940 083

## Description

La présente invention concerne un profilé universel, plus particulièrement un profilé adapté à la réalisation de parois.

Pour la réalisation de caissons, boitiers ou similaires, notamment dans des locaux dits humides (salles d'eau, salles de bains, chaufferies, toilettes, ...), il est courant de réaliser des caissons, boitiers ou similaires pour dissimuler des conduites, raccords ou autres éléments techniques. Les parois de ces caissons ou similaires, sont réalisées le plus souvent à l'aide de plaques composites présentant une âme en polystyrène extrudé, cette dernière étant recouverte sur ses deux faces principales d'une couche de fibres de verre et d'un mortier spécial. Une telle plaque est particulièrement bien adaptée pour servir de support à un carrelage.

Pour maintenir les plaques utilisées pour réaliser le caisson, il convient de réaliser une ossature. Celle-ci est le plus souvent fabriquée à l'aide de profilés métalliques en U qui sont découpés, pliés, ... à façon par l'artisan réalisant le caisson.

La présente invention a alors pour but de fournir un profilé qui facilite le travail de l'artisan et qui puisse être utilisé aussi bien comme rail (horizontal) que comme montant (vertical). Bien entendu, l'utilisation d'un tel profilé ne sera pas limité à la réalisation de caissons ou similaires dans des locaux humides mais pourra avantageusement être également utilisé à d'autres fins.

À cet effet, la présente invention propose un profilé destiné à la réalisation d'une structure d'une paroi, présentant un fond duquel s'étendent d'un même côté deux parois latérales sensiblement parallèles. Un tel profilé correspond à un profilé à section en U, connu de l'homme du métier.

Un profilé selon la présente invention comporte en outre une troisième paroi appelée paroi centrale, parallèle aux deux parois latérales, disposée entre celles-ci de manière à être sensiblement plus proche d'une paroi latérale dite première paroi latérale que de l'autre paroi latérale dite seconde paroi latérale. Un tel profilé est également connu de DE 23 31 432 A1, qui divulgue un profilé destiné à la réalisation d'une structure de paroi avec les caractéristiques du préambule de la revendication 1.

Ainsi, le profilé selon la présente invention est un profilé avec les caractéristiques de la revendication 1, de section en U dont une branche est dédoublée en deux. Cette branche dédoublée est alors formée ici par la paroi centrale et la première paroi latérale. Une telle forme générale permet d'envisager diverses variantes de réalisation d'un profilé pouvant être utilisé pour réaliser une structure d'un caisson ou similaire.

Pour permettre un montage tête bêche de deux profilés similaires et obtenir ainsi un profilé fermé d'inertie améliorée, il est proposé, selon la revendication 1, pour un profilé selon la présente invention que la distance séparant la paroi centrale de la première paroi latérale soit inférieure au double de l'épaisseur maximale de la seconde paroi latérale. Cette distance correspond à la largeur de l'espace disponible entre la paroi centrale et la première paroi latérale. Cette distance, dans une forme de réalisation préférée, sera de préférence juste supérieure à l'épaisseur maximale de la seconde paroi latérale, et sera par exemple égale à cette épaisseur maximale augmentée de quelques dixièmes de millimètre.

Pour faciliter un emboîtement tête bêche de deux profilés selon l'invention, il est également prévu que la hauteur de la paroi centrale, mesurée à partir du fond, est inférieure à la hauteur de chacune des parois latérales.

Pour qu'il soit possible d'insérer un second profilé similaire à un premier profilé selon la présente invention entre la paroi centrale et la seconde paroi latérale du premier profilé, ces profilés sont de préférence chacun tel que la distance séparant la seconde paroi latérale de la paroi centrale est supérieure à la hauteur de la paroi latérale la plus haute augmentée de l'épaisseur maximale du fond.

Pour permettre un accrochage de deux profilés similaires selon l'invention, la seconde paroi latérale et la paroi centrale portent chacune sur leur face orientée vers la première paroi latérale au moins un crochet.

Pour faciliter l'assemblage de deux profilés selon l'invention, les deux profilés s'étendant dans deux directions orthogonales, on peut prévoir qu'au moins une paroi latérale présente une fente perpendiculaire au fond du profilé, ladite fente étant disposée à une distance d'une extrémité du profilé correspondant sensiblement à la distance séparant la paroi centrale de la seconde paroi latérale.

Selon une autre variante de réalisation, toujours pour faciliter un assemblage orthogonal de deux profilés, le fond du profilé présente au niveau de l'une de ses extrémités une première fente longitudinale s'étendant entre la paroi centrale et la première paroi latérale et une seconde fente longitudinale adjacente à la seconde paroi latérale, la distance séparant les deux fentes longitudinales étant égale à la distance séparant la paroi centrale de la seconde paroi latérale.

Le fond, les deux parois latérales et la paroi centrale d'un profilé selon la présente invention sont sensiblement plans de manière à faciliter la fixation d'une plaque de parement sur l'une ou l'autre des faces de ce profilé.

La présente invention concerne aussi un ensemble formé par deux profilés, tel que défini à la revendication 5.

Enfin, la présente invention concerne également une structure telle que définie dans la revendication 6, comportant des montants sensiblement verticaux et des rails sensiblement horizontaux entre lesquels sont disposés les montants verticaux, ladite structure étant destinée à recevoir un parement de manière à former une paroi, caractérisée en ce qu'au moins un élément de ladite structure choisi dans l'ensemble des montants et des rails de cette structure comporte ou est un profilé selon l'une des revendications 1 à 4, ou au moins un montant de cette structure comporte un ensemble selon la revendication 5.

Des détails et avantages de la présente invention ressortiront mieux de la description qui suit, faite en référence aux dessins schématiques annexés sur lesquels :
La figure 1 est une vue en section d'un profilé ne présentant pas toutes les caractéristiques de la présente invention définies à la revendication 1,
Les figures 2 et 3 illustrent, en section, des coopérations selon la présente invention telle que revendiquée de deux profilés tels celui montré sur la figure 1,
La figure 4 est une vue de côté d'un profilé présentant les caractéristiques de la revendication 2,
La figure 5 est une vue en perspective illustrant les caractéristiques de la revendication 4,
La figure 6 illustre un montage pouvant être réalisé avec des profilés selon la présente invention,
La figure 7 illustre un autre montage pouvant être réalisé avec des profilés selon la présente invention,
La figure 8 montre une vue en section d'un profilé selon la présente invention telle que définie à la revendication 1,
La figure 9 illustre une position de livraison pour des profilés tels celui montré sur la figure 8, et
La figure 10 illustre la position en oeuvre de deux profilés présentant la section montrée sur la figure 8.

La figure 1 montre une section transversale d'une forme de réalisation d'un profilé. Comme on peut le voir sur cette figure, le profilé proposé comporte un fond 2 plan d'une épaisseur donnée sur toute la largeur (et la longueur) du profilé. On remarque que deux parois latérales s'étendent d'un même côté du fond 2 à partir des bords libres longitudinaux de celui-ci.

Comme on le voit sur cette même figure 1, une troisième paroi, appelée paroi centrale 4, s'étend parallèlement aux deux parois latérales, entre celles-ci. Cette paroi centrale 4 est disposée de manière à être sensiblement plus proche d'une paroi latérale que l'on appellera par la suite première paroi latérale 6, l'autre paroi latérale étant appelée par la suite seconde paroi latérale 8.

Les dimensions de la section du profilé représenté sur la figure 1 sont avantageusement telles qu'elles permettent d'emboiter deux profilés similaires selon l'invention comme illustré sur les figures 2 et 3.

Pour réaliser l'emboîtement montré sur la figure 2, on suppose donc que la distance séparant la paroi centrale 4 de la première paroi latérale 6 est telle qu'entre ces deux parois on puisse introduire une seconde paroi latérale 8. À titre d'exemple numérique non limitatif, la largeur de l'espace laissé entre la paroi centrale 4 et la première paroi latérale 6 est par exemple plus grande que l'épaisseur de la seconde paroi latérale 8 de quelques dixièmes de millimètres, voire d'un millimètre. On peut ainsi prévoir que la largeur de l'espace libre entre la paroi centrale 4 et la première paroi latérale 6, correspondant à la distance séparant la paroi centrale 4 de la première paroi latérale 6, est inférieure au double de l'épaisseur de la seconde paroi latérale 8.

Dans un tel cas de figure, on peut donc venir emboîter tête bêche deux profilés similaires selon la présente invention en introduisant à chaque fois la seconde paroi latérale 8 d'un profilé entre la paroi centrale 4 et la première paroi latérale 6 de l'autre profilé.

Comme illustré sur la figure 3, il est prévu de préférence qu'un profilé selon la présente invention puisse accueillir entre sa paroi centrale 4 et la seconde paroi latérale 8, un second profilé similaire pivoté de 90°. On prévoit ici que la hauteur totale H du profilé soit inférieure à la largeur de l'espace libre entre la paroi centrale 4 et la seconde paroi latérale 8. Cette largeur correspond à la distance D2 séparant la paroi centrale 4 de la seconde paroi latérale 8. On peut supposer ici également que la largeur D2 est supérieure à la hauteur H de quelques dixièmes de millimètres ou éventuellement de quelques millimètres.

Sur la figure 1, on a appelé e1 l'épaisseur de la paroi centrale 4, e2 l'épaisseur de la seconde paroi latérale 8 et e3 l'épaisseur de la première paroi latérale 6.

Dans une première forme de réalisation, on peut prévoir que les épaisseurs des trois parois sont les mêmes (e1 = e2 = e3). Dans une variante de réalisation, on peut toutefois prévoir également des épaisseurs de parois différentes. Ainsi, comme par exemple illustré sur la figure 7, on peut par exemple prévoir que la paroi centrale 4 et la seconde paroi latérale 8 présentent une même épaisseur (e1 = e2) et que la première paroi latérale 6 présente une épaisseur moindre (e3 < e1).

L'épaisseur au niveau du fond 2 n'est pas forcément constante non plus. Dans le cas de figure représenté sur la figure 7, dans lequel la paroi centrale 4 présente une épaisseur similaire à celle de la seconde paroi latérale 8, on peut par exemple prévoir une épaisseur constante du fond 2 entre la paroi centrale 4 et la seconde paroi latérale 8 et une épaisseur de fond moindre entre la paroi centrale 4 et la première paroi latérale 6. Dans le cas où l'épaisseur du fond 2 n'est pas constante, on prévoira de préférence que la face inférieure 10 du fond 2, c'est-à-dire la face opposée aux diverses parois, est sensiblement plane.

La figure 4 illustre un profilé selon la présente invention en vue de côté. Ce profilé présente une longueur L. Pour être facilement manipulable, on choisira par exemple L compris entre 1 ,50 m et 2,50 m.

Dans la forme de réalisation représentée sur la figure 4, la section du profilé est constante sur toute la longueur L de celui-ci, sauf au niveau de fentes 12. Ces dernières sont réalisées dans toutes les parois (paroi centrale 4, première paroi latérale 6 et deuxième paroi latérale 8) à une distance prédéterminée D de chaque extrémité libre du profilé. Chaque fente 12 est de préférence réalisée sur toute la hauteur de la paroi correspondante.

Ces fentes 12 sont de préférence suffisamment larges pour pouvoir recevoir un fond 2 d'un profilé similaire selon la présente invention. Il est alors possible d'assembler deux profilés selon l'invention en introduisant le fond 2 de l'un des profilés dans les fentes 12 de l'autre profilé. Les deux profilés s'étendent alors dans des directions perpendiculaires l'une par rapport à l'autre.

La figure 5 illustre une autre variante de réalisation permettant également d'assembler deux profilés selon la présente invention perpendiculairement l'un à l'autre. Il est prévu ici de réaliser des fentes 14 longitudinales à au moins une extrémité libre d'un profilé. Une fente longitudinale 14 est réalisée ainsi par exemple dans le fond 2 entre la paroi centrale 4 et la première paroi latérale 6. Une autre fente 14, similaire à la première, est quant à elle réalisée dans le fond 2 à proximité immédiate de la seconde paroi latérale 8. La longueur de ces fentes 14 correspond sensiblement à la plus grande des hauteurs de la paroi centrale 4 et de la seconde paroi latérale 8.

La figure 6 illustre à titre d'exemple non limitatif une structure pouvant être obtenue à l'aide de profilé selon la présente invention.

La figure 7 illustre un assemblage de trois profilés selon la présente invention. Il s'agit ici d'une variante de réalisation de profilé selon la présente invention. Comme déjà mentionné, on a dans cette forme de réalisation, une épaisseur e3 de la première paroi latérale 6 inférieure aux épaisseurs e1 et e2 de la paroi centrale 4 et de la seconde paroi latérale 8 respectivement. Alors que dans la forme de réalisation de la figure 3 il était prévu de venir loger un seul profilé entre la paroi centrale 4 et la seconde paroi latérale 8, il est prévu dans la forme de réalisation de la figure 7 de loger deux profilés emboîtés tête bêche comme illustré sur la figure 2 entre la paroi centrale 4 et la seconde paroi latérale 8 du profilé. La hauteur des diverses parois, la distance D2 séparant la paroi centrale 4 de la seconde paroi latérale 8 et l'épaisseur maximale du fond 2 sont adaptées de manière à pouvoir réaliser l'assemblage montré sur la figure 7. On a donc ici une distance D2 correspondant à la distance entre la paroi centrale 4 et la seconde paroi latérale 8 au moins égale à la hauteur maximale d'un profilé augmentée de l'épaisseur maximale du fond 2 d'un profilé similaire.

Les figures 8 à 10 illustrent une forme de réalisation d'un profilé selon l'invention. La structure globale du profilé reste la même, seules changent les diverses hauteurs de parois et les épaisseurs de ces parois et du fond. Les mêmes références sont donc reprises pour désigner des éléments similaires. On
retrouve donc ici un fond 2 avec une face inférieure 12. Du côté opposé à ladite face inférieure 12 s'étendent une paroi centrale 4, une première paroi latérale 6 et une seconde paroi latérale 8.

Dans la présente forme de réalisation, la face inférieure 12 est plane. L'épaisseur du fond 2 est moindre entre la paroi centrale 4 et la première paroi latérale 6 qu'entre la paroi centrale 4 et la seconde paroi latérale 8.

Comme on peut le voir, la hauteur de la paroi centrale 4 est bien inférieure à celle des parois latérales. Comme il ressort d'une analyse de la figure 10, on peut remarquer que la hauteur de la seconde paroi latérale 8 est légèrement inférieure à celle de la première paroi latérale 6. On appelle ici hauteur d'une paroi la distance séparant son bord libre de la face inférieure 12. Lorsque deux profilés similaires, semblables au profilé montré sur la figure 8, sont mis tête bêche (figure 10), on remarque que la hauteur de la première paroi latérale 6 correspond à la hauteur de la seconde paroi latérale 8 augmentée de l'épaisseur du fond 2 entre la paroi centrale 4 et la première paroi latérale 6.

Dans la forme de réalisation représentée, les épaisseurs des trois parois sont différentes. On a ici e3 < e1 < e2.

La forme de réalisation d'un profilé selon l'invention montrée sur les figures 8 à 10 présente également la particularité de comporter des crochets 16. Ces derniers sont réalisés à proximité du bord libre de la paroi centrale 4 et de la seconde paroi latérale 8, à chaque fois sur la face de cette paroi orientée vers la première paroi latérale 6. Les crochets 16 sont formés par un profilé en sapin sur la face correspondante de la paroi centrale 4 et de la seconde paroi latérale 8.

La figure 9 montre une position relative de deux profilés similaires conformes aux modes de réalisation montrée sur la figure 8, pour le transport de ces profilés.

La figure 10 montre quant à elle une position de mise en oeuvre de deux profilés similaires à celui montré sur la figure 8. Dans cette position, deux profilés sont montés de telle sorte que la seconde paroi latérale 8 d'un profilé vienne prendre place entre la première paroi latérale 6 de l'autre profilé et la paroi centrale 4 de cet autre profilé. Les crochets 16 d'une paroi centrale 4 d'un profilé viennent alors coopérer avec les crochets 16 de la seconde paroi latérale 8 de l'autre profilé. La distance entre la paroi centrale 4 et la première paroi latérale 6 est telle que les crochets 16 viennent en prise l'un avec l'autre grâce à la déformation élastique des profilés correspondants. Une fois en position accrochée, cet espace n'est pas suffisant pour que le jeu latéral entre les deux profilés puisse permettre le décrochage involontaire des crochets 16 concernés.

Dans cette position accrochée des deux profilés, on remarque que l'on forme une pièce sensiblement tubulaire de profilé extérieur rectangulaire. On peut ainsi réaliser un poteau sur lequel des plaques de parement 18 peuvent être fixées à l'aide de vis 20.

Les plaques de parement 18 sont par exemple des plaques de polystyrène extrudé recouvertes des deux côtés d'une couche de fibre de verre et d'un mortier. Il peut s'agir bien entendu d'une plaque de parement d'une autre nature.

Un profilé selon la présente invention est de préférence réalisé en matière synthétique, tel par exemple du PVC (polychlorure de vinyle). Un profilé selon l'invention peut alors être obtenu par exemple par extrusion ou pultrusion.

Il est toutefois également envisageable de réaliser un profilé selon l'invention en métal. Il peut alors s'agir, à titre d'exemple, d'un profilé extrudé réalisé dans un alliage à base d'aluminium.

Comme il ressort de la description qui précède, un profilé selon la présente invention permet un emboîtement tête bêche avec un profilé similaire afin de constituer un profilé de section sensiblement rectangulaire. Ce nouveau profilé obtenu par l'emboîtement de deux profilés selon la présente invention, présente alors une inertie plus grande. Ce profilé à section rectangulaire peut être alors utilisé pour réaliser une structure pour la réalisation d'une cloison ou d'un plafond. Comme indiqué dans la description plus haut, il est possible de positionner perpendiculairement l'un à l'autre deux profilés selon la présente invention. Toutefois, on peut également envisager avec deux profilés selon l'invention d'avoir une liaison en angle, l'angle de liaison étant alors compris de préférence entre 45 et 135°.

Enfin, en venant simplement couper un tronçon de profilé, il est possible de créer un connecteur servant soit à abouter deux profilés, soit à lier deux profilés en angle.

La forme du profilé selon la présente invention, dans ses diverses variantes, permet une utilisation en rail, montant, ....

Bien entendu, la présente invention ne se limite pas aux formes de réalisation décrites ci-dessus à titre d'exemples non limitatifs et aux variantes évoquées. Elle concerne également toutes les variantes de réalisation à la portée de l'homme du métier dans le cadre des revendications ci-après.

## Revendications

1. Profilé destiné à la réalisation d'une structure d'une paroi, présentant un fond (2) sensiblement plan et trois parois (4, 6, 8) sensiblement planes et sensiblement parallèles, s'étendant d'un même côté du fond (2), deux desdites parois étant des parois latérales (6, 8) et la troisième desdites parois étant une paroi centrale (4) disposée entre celles-ci de manière à être sensiblement plus proche d'une paroi latérale dite première paroi latérale (6) que l'autre paroi latérale dite seconde paroi latérale (8), la paroi centrale (4) étant de hauteur moindre par rapport aux deux parois latérales (6, 8), ledit profilé étant **caractérisé en ce que** :
- la distance séparant la paroi centrale (4) de la première paroi latérale (6) est inférieure au double de l'épaisseur maximale de la seconde paroi latérale (8), et
- la seconde paroi latérale (8) et la paroi centrale (4) portent chacune sur leur face orientée vers la première paroi latérale (6) au moins un crochet (16) afin de permettre un accrochage de deux profilés similaires.

2. Profilé selon la revendication 1, **caractérisé en ce qu'**au moins une paroi latérale (6, 8) présente une fente (12) perpendiculaire au fond (2) du profilé, ladite fente (12) étant disposée à une distance d'une extrémité du profilé correspondant sensiblement à la distance séparant la paroi centrale (4) de la seconde paroi latérale (8).

3. Profilé selon la revendication 1 ou 2, **caractérisé en ce que** la distance séparant la seconde paroi latérale (8) de la paroi centrale (4) est supérieure à la hauteur de la paroi latérale la plus haute augmentée de l'épaisseur maximale du fond (2).

4. Profilé selon l'une des revendications 1 à 3, **caractérisé en ce que** le fond (2) du profilé présente au niveau de l'une de ses extrémités une première fente (14) longitudinale s'étendant entre la paroi centrale (4) et la première paroi latérale (6) et une seconde fente (14) longitudinale adjacente à la seconde paroi latérale (8), la distance séparant les deux fentes (14) longitudinales étant égale à la distance séparant la paroi centrale (4) de la seconde paroi latérale (8).

5. Ensemble formé par deux profilés similaires destinés à la réalisation d'une structure d'une paroi, **caractérisé en ce que** chaque profilé est conforme à l'une des revendications 1 à 4 et **en ce que** la seconde paroi latérale (8) d'un profilé est à chaque fois disposée entre la paroi centrale (4) et la première paroi latérale (6) de l'autre profilé, de manière à réaliser un assemblage tête-bêche des deux profilés.

6. Structure comportant des montants sensiblement verticaux et des rails sensiblement horizontaux entre lesquels sont disposés les montants verticaux, ladite structure étant destinée à recevoir un parement de manière à former une paroi, **caractérisée en ce qu'**au moins un élément de ladite structure choisi dans l'ensemble des montants et des rails de cette structure comporte ou est un profilé selon l'une des revendications 1 à 4, ou au moins un montant de cette structure comporte un ensemble selon la revendication 5.

## Patentansprüche

1. Profilelement zum Herstellen eines Wandaufbaus mit einem im Wesentlichen flachen Boden (2) und drei im Wesentlichen flachen und im Wesentlichen parallel verlaufenden Wänden (4, 6, 8), die sich auf einer gleichen Seite des Bodens (2) erstrecken, wobei zwei der Wände Seitenwände (6, 8) sind und die dritte Wand eine Mittelwand (4) ist, die so zwischen diesen angeordnet ist, dass sie wesentlich näher bei einer Seitenwand, erste Seitenwand (6) genannt, als bei der anderen Seitenwand, zweite Seitenwand (8) genannt, liegt, wobei die Mittelwand (4) in der Höhe geringer als die beiden Seitenwände (6, 8) ist, wobei das Profilelement **dadurch gekennzeichnet ist, dass**
- der die Mittelwand (4) von der ersten Seitenwand (6) trennende Abstand geringer ist als die zweifache maximale Wandstärke der zweiten Seitenwand (8), und
- die zweite Seitenwand (8) und die Mittelwand (4) jeweils an ihrer der ersten Seitenwand (6) zugewandten Seite zumindest einen Haken (16) tragen, um ein Verhaken von zwei ähnlichen Profilelementen zu gestatten.

2. Profilelement nach Anspruch 1, **dadurch gekennzeichnet ist, dass** zumindest eine Seitenwand (6, 8) einen senkrecht zum Boden (2) des Profilelements verlaufenden Schlitz (12) aufweist, wobei der Schlitz (12) in einem Abstand von einem Ende des Profilelements angeordnet ist, der im Wesentlichen dem Abstand entspricht, welcher die Mittelwand (4) von der zweiten Seitenwand (8) trennt.

3. Profilelement nach Anspruch 1 oder 2, **dadurch gekennzeichnet ist, dass** der die zweite Seitenwand (9) von der Mittelwand (4) trennende Abstand größer ist als die um die maximale Stärke des Bodens (2) erhöhte Höhe der höheren Seitenwand.

4. Profilelement nach einem der Ansprüche 1 bis 3, **dadurch gekennzeichnet ist, dass** der Boden (2) des Profilelements im Bereich von einem seiner Enden einen ersten Längsschlitz (14) aufweist, der sich zwischen der Mittelwand (4) und der ersten Seitenwand (6) erstreckt, sowie einen zweiten Längsschlitz (14), der an die zweite Seitenwand (8) angrenzt, wobei der die beiden Längsschlitze (14) trennende Abstand gleich dem Abstand ist, der die Mittelwand (4) von der zweiten Seitenwand (8) trennt.

5. Baugruppe, die aus zwei ähnlichen Profilelementen gebildet ist, zum Herstellen eines Wandaufbaus, **dadurch gekennzeichnet ist, dass** jedes Profilelement einem der Ansprüche 1 bis 4 entspricht und dass die zweite Seitenwand (8) eines Profilelements jeweils zwischen der Mittelwand (4) und der ersten Seitenwand (6) des anderen Profilelements angeordnet ist, so dass eine gegensinnig verlaufende Anordnung des beiden Profilelemente entsteht.

6. Aufbau mit im Wesentlichen vertikal verlaufenden Stützen und im Wesentlichen horizontal verlaufenden Schienen, zwischen denen die vertikal verlaufenden Stützen angeordnet sind, wobei der Aufbau dazu bestimmt ist, eine Verblendung so aufzunehmen, dass eine Wand gebildet wird, **dadurch gekennzeichnet ist, dass** zumindest ein Element des Aufbaus, das aus der Anordnung von Stützen und Schienen dieses Aufbaus ausgewählt ist, ein Profilelement nach einem der Ansprüche 1 bis 4 enthält bzw. ist, oder zumindest eine Stütze dieses Aufbaus eine Baugruppe nach Anspruch 5 enthält.

## Claims

1. A bar of profiled section adapted for the production of a structure of a wall, having a substantially planar base (2) and three substantially planar substantially parallel walls (4, 6, 8), extending on the same side of the base (2), two said walls being lateral walls (6, 8) and the third of said walls being a central wall (4) disposed between them so as to be substantially closer to one lateral wall designated first lateral wall (6), than the other lateral wall designated second lateral wall (8), the central wall (4) being of lower height relative to the two lateral walls (6, 8), said bar of profiled section being **characterized in that**:
- the distance separating the central wall (4) from the first lateral wall (6) is less than twice the maximum thickness of the second lateral wall (8), and
- the second lateral wall (8) and the central wall (4) each bear on their surface that is oriented towards the first lateral wall (6) at least one hook (16) to enable hooking together of two similar bars of profiled section.

2. A bar of profiled section according to claim 1, **characterized in that** at least one lateral wall (6, 8) has a slot (12) perpendicular to the base (2) of the bar of profiled section, said slot (12) being disposed at a distance from an end of the bar of profiled section corresponding substantially to the distance separating the central wall (4) from the second lateral wall (8).

3. A bar of profiled section according to claim 1 or 2, **characterized in that** the distance separating the second lateral wall (8) from the central wall (4) is greater than the height of the highest lateral wall increased by the maximum thickness of the base (2).

4. A bar of profiled section according to one of claims 1 to 3, **characterized in that** the base (2) of the bar of profiled section has at one of its ends a first longitudinal slot (14) extending between the central wall (4) and the first lateral wall (6) and a second longitudinal slot (14) adjacent the second lateral wall (8), the distance separating the two longitudinal slots (14) being equal to the distance separating the central wall (4) from the second lateral wall (8).

5. An assembly formed by two similar bars of profiled section adapted for the production of a structure of a wall, **characterized in that** each bar of profiled section is in accordance with one of claims 1 to 4 and **in that** the second lateral wall (8) of a bar of profiled section is disposed each time between the central wall (4) and the first lateral wall (6) of the other bar of profiled section, so as to produce a head-to-tail assembly of the two bars of profiled section.

6. A structure comprising substantially vertical uprights and substantially horizontal rails between which are disposed the vertical uprights, said structure being adapted to receive a facing so as to form a wall, **characterized in that** at least one member of said structure chosen from all the uprights and rails of that structure comprises or is a bar of profiled section according to one of claims 1 to 4, or at least one upright of that structure comprises an assembly according to claim 5.
